# EUROPÄISCHE PATENTSCHRIFT

(11) **EP 0 036 386 B1**
(45) Veröffentlichungstag und Bekanntmachung des Hinweises auf die Patenterteilung: **30.05.1984**
(21) Anmeldenummer: 81810076.0
(22) Anmeldetag: 05.03.1981
(51) Int. Cl.: A47C 9/10, A47C 5/10, A63C 11/00

(54) **Sessel**
Seat
Siège

(30) Priorität: 19.03.1980 CH 2103/80
(43) Veröffentlichungstag der Anmeldung: 23.09.1981
(73) Patentinhaber: Knickrehm, Arnold, CH-8902 Urdorf (CH); Knickrehm, Martlen, CH-8902 Urdorf (CH)
(72) Erfinder: Knickrehm, Arnold, CH-8902 Urdorf (CH); Knickrehm, Martlen, CH-8902 Urdorf (CH)
(74) Vertreter: Schmid, Rudolf

## Beschreibung

Die Erfindung betrifft einen demontierbaren Sessel, dessen Gestell im wesentlichen aus zwei Hauptträgern und weiteren Rohr- oder Rohr- und Stangenteilen aufgebaut ist,welche im Innern der je einen Hohlraum aufweisenden Hauptträger unterbringbar sind, wobei die Hauptträger,deren untere Abschnitte die Vorderbeine des Sessels bilden, unten und oben durch Querstreben miteinander verbunden sind, wobei ferner zwei Sesselhinterbeine mit ihren oberen Enden je an einem der Hauptträger befestigt sind, und wobei im Gestell ein Sitz eingehängt ist.

Es sind bequeme Campingsessel bekannt mit Rück- und Armlehne die aus einem Gerüst und einem daran montierten Stoffsitz bestehen. Diese Sessel sind relativ voluminös und benötiger beim Transport viel Platz. Aus diesem Grund wurden schon Sessel entwickelt, die auseinandernehmbar und gut transportierbar sind. So sind z.B dem Skifahrer Sessel bekannt, die sich mittels eines Ski- und Stockpaares aufbauen lassen. Diese Ski- und Stocksessel sind aber unbequem, unstabil und meist kompliziert in der Handhabung. Da die Einzelteile des Sessels nicht fest miteinander verbunder sind, ist die sitzende Person gezwungen, alle Bewegungen sorgfältig auszuführen und dabei immer auf das Gleichgewicht zu achten, um das Zusammenbrechen des Sessels zu verhindern.

In der CH-A-179 906 ist ein demontierbarer Liegestuhl beschrieben. Ein Spazierstock ist aus dem Material zum Aufbau des Liegestuhls zusammengesetzt. Der Schaft besteht aus zwei Halbrohren, die zu einem Rohr zusammengelegt sind und unten und oben aneinander befestigt sind. Im Hohlraum des Rohres sind die übrigen Bestandteile für den Aufbau des Liegestuhls untergebracht. Der Stock ist relativ aufwending und kompliziert in der Handhabung und es wird bezweifelt, ob die beiden Halbrohre genügend stabil sind für einen Liegestuhl. Da die Halbrohrstäbe relativ kurz sind, müssen zwei Halbrohrverlängerungsstücke vorgesehen sein, die die Montage des Liegestuhls weiter erschweren und die Konstruktion schwächen. Auch ist es nicht möglich, aus dem Stock einen Sessel herzustellen mit getrennten Rücken-und Sitzpartien sowie mit einer Armstütze.

Die Erfindung stellt sich nur zur Aufgabe, ausgehend von den bekannten Lösungen einen Sessel zu schaffen, der die erwähnten Nachteile vermeidet. Das Sitzgestell soll unter Verwendung eines Skistockpaares und anderen Teilen aufgebaut werden können.

Diese Aufgabe wird erfindungsgemäss so gelöst, dass die Hauptträger zwei Skistöcke sind, dass die Sesselhinterbeine rohrförmig und durch zwei Kreuzstreben stabilisiert sind, dass die Durchmesser der Kreuzstreben, der Querstreben der Sesselhinterbeine und der Stöcke derart voneinander abgestuft sind,dass je eine Kreuzstrebe, eine Querstrebe und ein Sesselhinterbein ineinandergesteckt in einen der Stöcke unterbringbar sind.

Der erfindungsgemässe Sessel ist rasch aufbaubar und ebenso rasch und problemlos wieder demontierbar. Er ist stabil, bequem und praktisch. Infolge der Verwendung zweier Skistöcke, die zur StandardAusrüstung des Skifahrers gehören, ist der Sessel beim Skifahren jederzeit verfügbar.

Zweckmässigerweise ist der Sitz so ausgebildet, dass er zusammengefaltet eine Lendentasche ergibt.

Nachfolgend wird anhand der Zeichnungen ein Ausführungsbeispiel der Erfindung näher erläutert. Es zeigen:
Fig. 1 eine perspektivische Ansicht des Skistocksessels mit Rück- und Armlehne,
Fig. 2 die Befestigung der Hinterbeine des Sessels an den Skistöcken,
Fig. 3 bis Fig 5 den Skistockgriff in Seitenansicht, Frontanasicht und Draufsicht,
Fig. 6 einen Längsschnitt durch das untere Ende des Hinterbeins,
Fig.7 einen Querschnitt durch den auf das Hinterbein aufsteckbaren Scheeteller, und
Fig. 8 einen Längsschnitt durch einen Skistock mit Inhalt.

Der in den Figuren dargestellte Skistocksessel weist ein Gestell auf, in welchem der Stoffsitz 1 eingehängt ist. Die Hauptträger des Gestells werden durch zwei Skistöcke 2 gebildet mit Schneetellern 3 und Handgriffen 4. Die unteren Teile der Skistöcke 2 bilden die Vorderbeine des Sessels.

Zwei Querstreben 5, 6 verbinden die beiden Skistöcke 2 miteinander. Dazu sind in den Handgriffen 4 und den unteren Teilen der Skistöcke zwei Bohrungen 8 vorgesehen, in welche die Enden der Querstreben 5, 6 eingesteckt werden. Die Bohrungen 8 durchbrechen nur eine Wand des rohrförmigen Stockes, so dass die gegenüberliegende Rohrwand einen Anschlag für die eingesteckte Querstrebe bildet. Die Querstreben 5, 6 halten die Stöcke 2 im richtigen Abstand parallel zueinander.

Die obere Querstrebe 5 trägt die Sitzmulde 1. Diese ist oben mit einem sackförmigen Teil 9 versehen, der über die obere Querstrebe 5 und über die Stockgriffe 4 gestülpt wird. Damit wird ein Teil der Belastung bereits oben auf das Sitzgestell abgeleitet. Die Rückenform der Sitzmulde erweitert sich nach unten, was zu einem angenehmen Platzverhältnis führt. Durch die obere Querstrebe ist eine feste Rückenlehne gewährleistet. Die untere Querstrebe verfestigt das Sitzgestell und übernimmt zusätzlich einen Teil der Druckbelastung, die sie auf das Stockpaar 2 ableitet.

Die beiden rohrförmigen Hinterbeine 10 sind oben je mit einem Zapfen 11 versehen, in dessen Zentrum ein im Querschnitt rechteckiger Dorn 12 verankert ist, welcher zirka 4 bis 5 cm vorsteht. Dieser Dorn 12 durchdringt eine entsprechend geformte Bohrung 13 im Skistock 2. Der Zapfen 11 und das obere Ende des Hinterbeins 10 sind so gewölbt und ausgerundet, dass sie sich der Stockrundung anpassen. Die erwähnte Ausbuchtung des oberen Endes des Hinterbeins ist mit 14 bezeichnet. Das Hinterbein 10 bildet einen spitzen Winkel von zirka 60° mit dem Stock 2. Der vorstehende Dorn 12 begrenzt die Spreizung zwischen dem Stock 2 und dem Hinterbein 10 bei der Belastung des Sitzes. Zusätzlich trägt er den mittels einer Schlaufe 15 daran eingehängten Sitz 1. Die Hauptbelastung wird auf diese Weise gleichmässig auf die Stöcke 2 und die Hinterbeine 10 verteilt. Naturgemäss müssen die Dorne und die Zapfen aus einem widerstandsfähigen Material bestehen. Das Befestigen geschieht in üblicher Weise, z.B. durch Verstiften, Einschrauben, Verklemmen oder dgl.

Die Hinterbeine 10 weisen ebenfalls je zwei Bohrlöcher 16 auf, die nicht durchgehend sind. In diese Bohrlöcher werden die Enden zweier Kreuzstreben 17 gesteckt. Sie führen zur optimalen Festigung des Sessels. Die Lage der Bohrlöcher 16 ist so gewählt, dass an den Rohren keine untragbaren Belastungen entstehen, wobei die Sitzverschnürung 18 einen günstigen Gegendruckbewirkt. Die Kreuzstreben 17 sind so tief angeordnet, dass sie beim Sitzen nicht hindern.

Die an den unteren Enden der beiden Vorderbeine 19 des Sessels angeordneten Schneeteller 3 verhindern ein Einsinken in den Schnee. Auch die Hinterbeine 10 werden zweckmässigerweise mit Schneetellern 20 versehen. Dazu ist im unteren Ende jedes Hinterbeins 10 ein Einsatz 21 angeordnet mit einem ringförmigen Wulst 22. Der aus elastischem Kunststoff bestehende Schneeteller 20 ist im Zentrum mit einer entsprechenden ringförmigen Aussparung 23 versehen, so dass er auf den Einsatz 21 aufgesteckt werden kann und eine hohe Druckbelastung aushält. Zweckmässigerweise kann der Schneeteller 20 unten geschlossen sein, um das Eindringen von Schnee oder Schmutz in das Hinterbein 10 zu verhindern.

Nach dem Einhängen des Sitzes werden auf die Dorne 12 der Hinterbeine 10 körpergerechte Armlehnen 24 gesteckt. Dadurch wird ein erhöhter Komfort gewährleistet und eine eventuelle Verletzungsgefahr durch den vorstehenden Dorn verhindert.

Die Schlaufe 15 des Sitzes 1 befindet sich am Sitzrand, genau auf der Höhe des Dornes 12. Sie besteht aus starkem Material und ist im Sitz eingenäht, angenietet oder dgl. Neben ihrer Funktion der Belastungsaufnahme und -verteilung auf die Stöcke 2 und die Hinterbeine 10 strafft sie den Sitz in Kreuzhöhe und verhilft dem Sitzenden zu einer gesunden Rückenstützung.

Die Vorderseite des Sitzes 1 verbreitert sich nach aussen und mündet beidseitig in ein widerstandsfähiges Band 18 ein. Dieses erfüllt mehrere Aufgaben:
- Es strafft und befestigt den Sitz am Sesselgestell.
- Durch die kreuzweise Führung unter dem Sitz ergibt sich eine angenehme Federung desselben.
- Die Sitzbelastung wird direkt auf das Gestell übertragen.
- Die kreuzweise Bandführung sowie die weiteren seitlichen Bänder 25 ziehen die Stöcke und die Hinterbeine zusammen. Das verhütet ein übermässiges Spreizen des Winkels zwischen dem Stock und dem Hinterbein und entlastet so den Dorn 12.

Die Enden der Bänder 18, 25 sind in herkömmlicher Art mit starken Ösen 26 und Haken 27 versehen und lassen sich mit einem Handgriff schliessen und öffnen.

Einer der Hauptvorteile des Skistocksessels besteht darin, dass er platzsparend transportiert und aufbewahrt werden kann. Nach der Entfernung der Armlehne 24, des Sitzes 1 und der hinteren Schneeteller 20 kann das Gestell auf einfache Weise auseinandergenommen werden. Die Durchmesser der verschiedenen Streben und Rohre sind so bemessen
- dass die Kreuzstreben 17 in die rohrförmigen Querstreben 5, 6 hineingesteckt werden können;
- dass die Querstreben 5, 6 ihrerseits in die rohrförmigen Hinterbeine 10 hineinpassen, und
- dass die Hinterbeine 10 schliesslich in die Skistöcke 2 hineingeschoben werden können.

Das ganze Gestell ist demnach im Stockpaar 2 enthalten. Klein zusammengelegt ergibt der Sitz 1 eine Lendentasche, in welcher Zusatzteile, wie die Armlehnen und die hinteren Schneeteller sowie andere persönliche Effekten verstaut werden können.

Der Hohlraum des Skistockes wird durch Aufklappen des Handgriffdeckels 28 freigegeben. Der Deckel 28 besteht gelenkseits 29 aus hartem, widerstandsfähigem Material. Auf der anderen Seite läuft er in einen leicht vorstehenden, gerillten Grifflappen 30 aus. Dieser und der Deckelrand sind aus weichem Material hergestellt, und sie überstülpen elastisch die obere Verdickung 31 des Griffkörper 4 und schliessen die Stocköffnung 32 ab. Gelenkseits unten ist im Handgriff 4ein Schlitz 33 für das Halteband 34 ausgespart und verstellt. Auf diese Weise wird die obere Verdickung für das Gelenk 29 und die Bohrung 8, welche die obere Querstrebe 5 aufnimmt, frei. Ausserdem wird die Montage des Haltebandes 34 vereinfacht, da es nur aus einem und nicht, wie bekannt, aus zwei Teilen besteht.

Zusammenfassend wird nochmals auf die Vorteile des erfindungsgemässen Sessels hingewiesen: Durch Aufklappen des Handgriffdeckels können dem Hohlraum des Stockes 2 folgende Teile entnommen werden: das hintere Bein 10, darin enthalten eine Querstrebe 5, in dieser enthalten eine Kreuzstrebe 17. Der andere Stock enthält die gegengleichen Teile. Alle Teile können mit entsprechenden Bohrlöchern 8, 16 zu einem Sitzgerüst zusammengesteckt werden. Eine kleine Differenz von zirka einem Millimeter zwischen jedem der drei Rohre verhütet ein Verklemmen im Stock. Diese Durchmesserdifferenz kann durch geeignete, gleitfähige Kunststoffringe, welche genau über den Bohrlöchern montiert werden, ausgeglichen werden, um Klappergeräusche zu vermeiden. Zugleich bewirkt ein senkrechter Schlitz genau auf dem Bohrloch, dass die eingesteckten Quer- und Kreuzstreben durch den Kunststoffring festgeklemmt werden.

Nach dem Zusammenbau des Sitzgestells wird die Sitzmulde eingehängt und mit dem Gestell verschnürt. Der Skistocksitz bietet dem Skifahrer und Winterwanderer einen standfesten, leichten , äusserst bequemen, jederzeit aufstellbaren Sitz an.

## Patentansprüche

1. Demontierbarer Sessel, dessen Gestell im wesentlichen aus zwei Hauptträgern (2) und weiteren Rohr- oder Rohr- und Stangenteilen (5, 6, 10, 17) aufgebaut ist, welche im Innern der je einen Hohlraum aufweisenden Hauptträger (2) unterbringbar sind, wobei die Hauptträger (2), deren untere Abschnitte die Vorderbeine des Sessels bilden, unten und oben durch Querstreben (5,6) miteinander verbunden sind, wobei ferner zwei Sesselhinterbeine (10) mit ihren oberen Enden (11, 12) je an einem der Hauptträger befestigt sind, und wobei im Gestell ein Sitz (1) eingehängt ist, dadurch gekennzeichnet, dass die Hauptträger zwei Skistöcke (2) sind, dass die Sesselhinterbeine (10) rohrförmig und durch zwei Kreuzstreben (17) stabilisiert sind, dass die Durchmesser der Kreuzstreben (17), der Querstreben (5,6) der Sesselhinterbeine (10) und der Stöcke (2) derart voneinander abgestuft sind, dass je eine Kreuzstrebe (17), eine Querstrebe (5,6) und ein Sesselhinterbein (10) ineinandergesteckt in einen der Stöcke unterbringbar sind.

2. Sessel nach Anspruch 1, dadurch gekennzeichnet, dass das obere Ende jedes Hinterbeins (10) einen im Querschnitt profilierten Dorn (12) aufweist, welcher eine entsprechend geformte Bohrung (13) des zugeordneten Hauptträgers (2) durchdringt und dass das obere Ende des Hinterbeins (10) derart geformt ist, dass es sich der Wölbung des Hauptträgers (2) anpasst.

3. Sessel nach Anspruch 2, dadurch gekennzeichnet, dass der vorstehende Dorn (12) mit einer Armlehne (24) aus Kunststoff abgedeckt ist.

4. Sessel nach Anspruch 1, dadurch gekennzeichnet, dass die Enden der Querstreben (5,6) in Bohrung (8) der Hauptträger (2) eingesteckt sind, und dass die Enden der Kreuzstreben (17) in Bohrlöcher (16) der Hinterbeine (10) eingesteckt sind.

5. Sessel nach Anspruch 4, dadurch gekennzeichnet, dass die Bohrungen (8) und Bohrlöcher (16) nur eine Wand der entsprechenden Rohre (2,10) durchbrechen, so dass die gegenüberliegende Rohrwand einen Anschlag für die eingesteckten Quer- bzw. Kreuzstreben (5,6,17) bilden.

6. Sessel nach Anspruch 2, daduch gekennzeichnet, dass der Sitz (1) über die obere Querstrebe (5) gestülpt ist, dass seitlich am Sitzrand Schlaufen (15) vorgesehen sind, welche in die vorstehenden Dornen (12) eingehängt sind, und dass der Sitz mit dem Gestell verschnürt ist.

7. Sessel nach Anspruch 6, dadurch gekennzeichnet, dass zur Verschnürung des Sitzes (1) mit dem Gestell kreuzweise unter dem Sitz (1) verlaufende Bänder (18) vorgesehen sind, welche die Hauptträger (2) und die Hinterbeine (10) umgreifen und dass seitliche Bänder (25) am Sitz angebracht sind, welche die untere Querstrebe (16) untergreifen und an den Hinterbeinen (10) eingehängt sind.

8,. Sessel nach Anspruch 1, dadurch gekennzeichnet, dass der Sitz (1) zusammengefaltet eine Lendentasche ergibt.

9. Sessel nach Anspruch 1, dadurch gekennzeichnet dass die Schneeteller (3) der Stöcke (2) die vorderen Füsse des Sessels bilden und dass zwei weitere Schneeteller (20) als hintere Füsse lösbar auf die Enden der Hinterbeine (10) aufgesteckt sind.

10. Sessel nach Anspruch 1, dadurch gekennzeichnet, dass jeder Skistockgriff (4) einen Deckel (28) aufweist, der verschwenkbar am Griffkörper befestigt ist und den Hohlraum im Innern des Skistockes (2) freigibt und dass an einem unteren Vorsprung des Handgriffes (4) ein Schlitz (33) aus gespart ist, in welchem ein Halteband (34) befestigt ist.

## Claims

1. Folding chair, the frame of which is composed essentially of two main supports (2) and further tube or tube and rod parts (5,6,10,17) which can be accommodated in the interior of the main supports (2) each having a cavity, the main supports (2), the lower portions of which form the front legs of the chair, being connected to one another at the bottom and top by cross-struts (5,6), two chair rear legs (10) moreover each being fastened by means of their upper ends (11,12) to one of the main supports, and a seat (1) being suspended in the frame, characterised in that the main supports are two ski sticks (2), in that the chair rear legs (10) are tubular and are stabilised by two diagonal struts (17), and in thatthe diameters of the diagonal struts (17), the cross-struts (5,6) of the chair rear legs (10) and the sticks (2) are graduated relative to one another in such a way that a diagonal strut (17), a cross-strut (5,6) and a chair rear leg (10) can be accommodated in one of the sticks by being inserted into one another.

2. Chair according to claim 1, characterised in that the upper end of each rear leg (10) has a peg (12) of profiled cross-section which passes through a correspondingly shaped bore (13) in the associated main support (2), and in that the upper end of the rear leg (10) is shaped in such a way that it matches the curve of the main support (2).

3. Chair according to claim 21, characterised in that the projecting peg (12) is covered with an armrest (24 made of plastic.

4. Chair according to claim 1, characterised in that the ends of the cross-struts (5,6) are inserted in bores (8) in the main supports (2), and in that the ends of the diagonal struts (17) are iserted in drill-holes (16) in the rear legs (10).

5. Chair according to claim 4, characterised in that the bores (8) and the drill-holes (16) perforate only one wall of the corresponding tubes (2,10), so that the opposite tube wall forms a stop for the inserted cross-struts and diagonal struts (5,6,17).

6. Chair according to claim 2, characterised in that the seat (1) is wrapped over the upper cross-strut (5), in that there are laterally at the seat edge loops (15) which are suspended in the projecting pegs (12), and in that the seat is tied to the frame.

7. Chair according to claim 6, characterised in that to tie the seat (1) to the frame there are bands (18) which extend crosswise under the seat (1) and which engage round the main supports (2) and the rear legs (10), and in that attached to the seat are lateral bands (25) which engage underthe lower cross-strut (16) and which are suspended on the rear legs (10).

8. Chair according to claim 1, characterised in that the seat (1), when folded together, forms a hip bag.

9. Chair according to claim 1, characterised in that the snow plates (3) of the sticks (2) form the front feet of the chair, and in that two further snow plates (20) are attached releasably as rear feet onto the ends of the rear legs (10).

10. Chair according to claim 1, characterised in that each ski-stick handle (4) has a cover (28) which is fastened pivotably to the handle body and which exposes the cavity in the interior of the ski-stick (2), and in that a slit (33) in which a holding strap (34) is fastened is formed in a lower projection of the handle (4).

## Revendications

1. Siège démontable dont l'armature est formée essentiellement de deux supports principaux (2) et d'autres pièces de tubes ou de tubes et barres (5,6,10,17), qui peuvent être disposées à l'intérieur des supports principaux (2) présentant chacun une cavité, où les supports principaux (2), dont les tronçons inférieurs forment les pieds avant du siège, sont reliés entre eux en bas et en haut, par des entretoises transversales (5,6), où en outre deux pieds arrière du siège (10) sont fixés respectivement par leurs extrémités supérieures (11,12) à un des supports principaux, et où un baquet de siège ( 1 ) est suspendu dans l'armature, caractérisé en ce que les supports principaux sont deux bâtons de ski (2), en ce que les pieds arrière (10) du siège sont en forme de tubes et stabilisés par deux entretoises croisées (17), en ce que les diamètres des entretoises croisées (17), des entre- troises transversales (5, 6) des pieds arrière (10) du siège et des bâtons (2) sont étagés de telle sorte que respectivement une entretoise croisée (17), une entretoise transversale (5,6) et un pied arrière (10) du siège, introduits les uns dans les autres, peuvent être disposés dans l'un des bâtons.

2. Siège selon la revendication 1, caractérisé en ce que l'extrémité supérieure de chaque pied arrière (10) présente une pointe à section profilée (12), qui traverse un trou (13) de forme correspondante du support principal (2) associé, et en ce que l'extrémité supérieure du pied arrière (10) a une forme telle qu'elle s'adapte au profil du support principal (2).

3. Siège selon la revendication 1, caractérisé en ce que la pointe en saillie (12) est recouverte d'un accoudoir (24) en matière plastique.

4. Siège selon la revendication 1, caractérisé en ce que les extrémités transversales (5,6) sont introduites dans des trous (18) des supports principaux (2), et en ce que les extrémités des entretoises croisées (17) sont intraduites dans des alésages (16) des pieds arrière (10).

5. Siège selon la revendication 4, caractérisé en ce que les trous (8) et les alésages (16) ne traversent qu'une paroi des tubes correspondants (2,10) de sorte que la paroi du tube opposée forme une butée pour les entretoises transversales respectivement croisées (5,6,17) introduites.

6. Siège selon la revendication 2, caractérisé en ce que le baquet de siège (1) est repoussé par-dessus l'entretoise transversale (5), en ce que des boucles (15) sont prévues latéralement sur le bord du baquet, qui sont suspendues dans les pointes (12) et en ce que le baquet de siège est lacé sur l'armature.

7. Siège selon la revendication 6, caractérisé en ce que des sangles (18) passant en se croisant sous le baquet de siège (1), sont prévues pour lacer le baquet de siège (1), sangles qui enserrent les supports principaux (2) et les pieds arrière (10) et en ce que des sangles latérales (25) sont adaptées sur le baquet de siège, qui passent en-dessous des entretoises inférieures (16) et sont accrochées sur les pieds arrière (10).

8. Siège selon la revendication 1, caractérisé en ce que le baquet de siège (1), une fois replié, constitue un sac de ceinture.

9. Siège selon la revendication 1, caractérisé en ce que les rondelles (3) des bâtons (2) forment les bouts de pieds avant du siège et en ce que deux autres rondelles (20) sont introduites de façon amovible en tant que bouts de pieds arrière, sur les extrémités des pieds arrière (10).

10. Siège selon la revendication 1, caractérisé en ce que chaque poignée de bâton de ski (4) présente une calotte (28) qui est fixée à pivotement sur le corps de poignée et en ce qu'une fente (33) est pratiquée dans une protubérance inférieure de la poignée (4), fente dans laquelle est fixée une sangle de prise (34).
